# EUROPÄISCHE PATENTANMELDUNG

(11) **EP 4 756 859 A1**
(43) Veröffentlichungstag der Anmeldung: **10.06.2026**
(21) Anmeldenummer: 25217078.2
(22) Anmeldetag: 19.11.2025
(51) Int. Cl.: H01J 35/12

(54) **RÖNTGENRÖHRE MIT VERBESSERTER KÜHLUNG DES ANODENKOPFS**

(30) Priorität: 04.12.2024 DE 102024136111
(71) Anmelder: incoatec GmbH, 21502 Geesthacht (DE)
(72) Erfinder: SCHLIE, Moritz, 20537 Hamburg (DE); GABRIEL, Stephan, 76706 Dettenheim (DE); HEILER, Wilson, 76689 Karlsdorf-Neuthard (DE)
(74) Vertreter: Kohler Schmid Möbus Patentanwälte

(57) **Zusammenfassung**

Eine Röntgenröhre (1),
umfassend eine Quelle (4) zur Freisetzung von Elektronen und einen Anodenkopf (6) mit einer zentralen Achse (ZA),
wobei an einer Stirnseite (10) des Anodenkopfs (6) ein Target (11) ausgebildet ist, auf welches im Betrieb die Elektronen in einem angeregten Bereich (9) auftreffen,
wobei der Anodenkopf (6) einen Strömungspfad (16) für ein Kühlfluid bereitstellt, welcher von wenigstens einem Zulaufanschluss (14a) über einen radial äußeren Abschnitt (20), weiter über einen Kühlspalt (21), und weiter über einen radial inneren Abschnitt (22) zu wenigstens einem Ablaufanschluss (15a) führt,
ist dadurch gekennzeichnet,
dass der angeregte Bereich (9) des Targets (11) im Wesentlichen ringförmig ausgebildet ist,
und dass in einem dem angeregten Bereich (9) des Targets (11) gegenüberliegenden Bereich (26) des Anodenkopfs (6) eine lokale Höhe (H1, H2) des Kühlspalts (21) von radial außen nach radial innen hin stetig zunimmt. Die erfindungsgemäße Röntgenröhre kann mit einer höheren Leistung und/oder geringerem Verschleiß betrieben werden.

## Beschreibung

Die Erfindung betrifft eine Röntgenröhre,
umfassend eine Quelle zur Freisetzung von Elektronen und einen Anodenkopf mit einer zentralen Achse,
wobei an einer Stirnseite des Anodenkopfs ein Target ausgebildet ist, auf welches im Betrieb die Elektronen in einem angeregten Bereich auftreffen,
wobei der Anodenkopf einen Strömungspfad für ein Kühlfluid bereitstellt, welcher von wenigstens einem Zulaufanschluss über einen radial äußeren Abschnitt, weiter über einen Kühlspalt, und weiter über einen radial inneren Abschnitt zu wenigstens einem Ablaufanschluss führt.

Eine solche Röntgenröhre ist bekannt geworden durch die EP 4 141 905 A1.

Röntgenstrahlung wird in vielfältiger Weise zur Untersuchung von chemischen und physikalischen Eigenschaften von Proben und Körpern aller Art eingesetzt. Beispielsweise kann mit Röntgenfluoreszenz die atomare Zusammensetzung von Proben qualitativ und quantitativ bestimmt werden. Röntgenstrahlung ist zudem in der Lage, in das Innere eines Körpers einzudringen und diesen zu durchstrahlen, ohne den Körper zu zerstören. Dadurch können Zusammensetzungen im Inneren des Körpers bestimmt werden.

In vielen Fällen ist es erwünscht, eine Röntgenstrahlung hoher Intensität einzusetzen, um genauere und/oder schnellere Röntgenmessungen zu ermöglichen.

Röntgenstrahlung wird typischerweise mit einer so genannten Röntgenröhre erzeugt. In einem evakuierten Bereich der Röntgenröhre ist eine Quelle zur Freisetzung von Elektronen angeordnet, z.B. eine Glühwendel. Die Quelle wird als eine Kathode geschaltet. Im evakuierten Bereich ist zudem ein Target angeordnet, welches als Anode geschaltet ist. Das Target kann beispielsweise aus Kupfer, Rhodium, Chrom, Molybdän oder Silber bestehen. Elektronen aus der Quelle werden durch ein elektrisches Feld auf das Target beschleunigt und treffen dort auf. Die auftreffenden Elektronen werden abgebremst, und dabei entsteht Bremsstrahlung. Zudem schlagen die auftreffenden Elektronen andere Elektronen aus den Atomen des Materials des Targets heraus; wenn die freien Elektronenschalen wieder aufgefüllt werden, entsteht charakteristische Röntgenstrahlung. Die auf das Target treffenden Elektronen erwärmen das Target stark, so dass dieses meist aktiv gekühlt werden muss. Wird das Target zu warm, kann es aufschmelzen, wodurch die Röntgenröhre zerstört würde. In der Praxis begrenzt daher oft die Kühlung des Targets die Leistung der Röntgenröhre.

Aus der EP 4 141 905 A1 ist eine Röntgenröhre bekannt geworden, bei welcher in einem Kathodengehäuse ein im Wesentlichen zylinderförmiger Anodenkopf an seiner Stirnseite ein Target ausbildet. Elektronen, die von einer Glühkathode im Kathodengehäuse freigesetzt werden, werden auf das Target beschleunigt. Eine Zulaufleitung für ein Kühlmittel ist an einen ersten Kanal im Anodenkopf angeschlossen, der einen schräg verlaufenden Abschnitt und anschließend einen entlang einer zentralen Achse des Anodenkopfs verlaufenden Abschnitt umfasst. Der erste Kanal führt in einen Kühlspalt unterhalb des Targets, der senkrecht zur zentralen Achse des Anodenkopfs liegt und eine einheitliche Höhe aufweist. Der Kühlspalt geht in einen radial außen im Anodenkopf liegenden Ringkanal über. Von diesem Ringkanal führt ein zweiter Kanal für das Kühlmittel weg, an welchem eine Rücklaufleitung angeschlossen ist. Ein Fluss von Kühlmittel (Wasser) zentral und axial durch den ersten Kanal, über den Kühlspalt von radial innen nach außen, und außen im Ringspalt axial zurück in den zweiten Kanal kühlt das Target bzw. den Anodenkopf insgesamt. Alternativ kann der Wasserfluss auch umgekehrt erfolgen.

Mit diesem Aufbau kann eine Röntgenröhre mit einer für viele Zwecke ausreichenden Röntgenleistung bereitgestellt werden.

Abhängig von der Heizleistung der auf das Target treffenden Elektronen kann das Wasser im Kühlspalt unterhalb des Targets teilweise verdampfen, und es bilden sich Siedeblasen. Man beachte, dass die Siedeblasen (also der Wasserdampf) zwar bei ihrer Entstehung durch den Phasenübergang bei der Verdampfung eine merkliche Wärmemenge aufnehmen können, jedoch dann der Wasserdampf in den Siedeblasen nur deutlich weniger Wärmemenge aufnehmen und abtransportieren kann als flüssiges Wasser. Werden die Siedeblasen nicht schnell genug abtransportiert, geht die Kühlleistung im Anodenkopf stark zurück, und das Target kann aufschmelzen.

Zudem können entstandene Siedeblasen kurz nach ihrer Entstehung wieder kollabieren (so genannte Kavitation), was zu mechanischer Beanspruchung umgebenden Materials führt. Die Kavitation beeinträchtigt zwar nicht die Kühlleistung, erhöht aber den Verschleiß am Anodenkopf.

Die Leistung der aus der EP 4 141 905 A1 bekannten Röntgenröhre wird so gewählt, dass ein Aufschmelzen des Targets vermieden wird, und auch Verschleiß durch Kavitation in einem akzeptabel geringen Bereich bleibt.

Aus der DE 10 2017 216 059 A1 ist eine Röntgenröhre bekannt geworden, bei der das Target auf einem massiven, buckelförmigen Grundkörper angeordnet ist.

Die US 2021/0249214 A1 beschreibt eine Röntgenröhre mit Kühlung durch ein Kühlfluid, welches in einer Bauform über eine zentral Vorlaufkammer über einen gebogenen Spalt unterhalb des Targets in eine ringförmige, radial äußere Rücklaufkammer fließt. Der gebogene Spalt hat eine konstante Breite.

Aus der DE 10 2016 000 033 B4 ist eine Röntgenröhre bekannt geworden, die ein Target an einem zulaufenden Ende eines Trägerkörper aufweist. Der Trägerkörper ist über einen Verbindungskörper, einen Wärmeableitkörper und einen Bereich von Isolationsmaterial mit einer radial außen gelegenen Kühleinheit gekoppelt, welche wassergekühlt sein kann.

Die DE 10 2017 217 181 B3 beschreibt eine Stehanode für einen Röntgenstrahler, mit einem Anodengrundkörper und einer in den Anodengrundkörper einragenden Düse. Zentral in der Düse verläuft axial ein Kühlkanal zum Zuführen von Kühlfluid, der endseitig in eine trichterförmige Austrittsöffnung übergeht. Der Anodengrundkörper bildet gegenüber des Targets eine kegelförmige Wärmeaustauschfläche aus, die der Austrittsöffnung der Düse gegenüber liegt. Zwischen der Wärmeaustauschfläche und der Austrittsöffnung der Düse liegt ein Spalt mit einheitlicher Höhe. An einer radialen Außenseite der Düse kann das Kühlfluid abfließen.

Aus der US 6,580,780 B1 ist ein Kühlsystem für Röntgenröhren mit stationärer Anode bekannt geworden, wobei in einer feststehenden Anode eine Kühlmitteleinspritzanordnung platziert ist. Axial mittig in der Einspritzanordnung verläuft ein Durchlass für das zufließende Kühlmittel, welcher sich zu einer Apertur hin verengt, um das Kühlmittel zu beschleunigen. Hinter der Apertur sind eine Oberflächenvergrößerungsstruktur mit sternförmig in radialer Richtung nach außen verlaufenden Durchflusspalten sowie eine Durchfluss-Umlenkeinrichtung angeordnet. Die Durchfluss-Umlenkeinrichtung ist gewellt ausgebildet und liegt innen an der feststehenden Anode gegenüber der Targetfläche. Radial außen an der Kühlmitteleinspritzanordnung fließt das Kühlmittel zurück.

Aus der JP 2021 044 155 A ist eine Röntgenröhre bekannt geworden, bei der eine Anode mit einem inneren Rohr und einem äußeren Rohr ausgebildet ist. Das äußere Rohr ist an einem vorderen Ende mit einer Stirnwand geschlossen, auf welcher eine Targetfläche ausgebildet ist. Im inneren Rohr fließt Kühlmittel zu, trifft auf die Rückseite der Stirnwand und wird nach radial außen abgelenkt, und fließt zwischen äußerem Rohr und innerem Rohr zurück. Das innere Rohr ist an seinem targetseitigen Ende verdickt, wobei zwischen dem stirnseitigen Ende des inneren Rohrs und der Rückseite der Stirnwand ein Kanal für das Kühlmittel mit konstanter Höhe ausgebildet ist.

### Aufgabe der Erfindung

Es ist Aufgabe der vorliegenden Erfindung, eine Röntgenröhre bereitzustellen, die mit einer höheren Leistung und/oder geringerem Verschleiß betrieben werden kann.

### Beschreibung der Erfindung

Diese Aufgabe wird erfindungsgemäß gelöst durch eine Röntgenröhre der eingangs genannten Art, die dadurch gekennzeichnet ist,
dass der angeregte Bereich des Targets im Wesentlichen ringförmig ausgebildet ist,
und dass in einem dem angeregten Bereich des Targets gegenüberliegenden Bereich des Anodenkopfs eine lokale Höhe des Kühlspalts von radial außen nach radial innen hin stetig zunimmt.

Mit der erfindungsgemäßen Röntgenröhre kann eine verbesserte Kühlung erreicht werden. Aufgrund der verbesserten Kühlung kann die Röntgenröhre mit einer höheren Röntgenleistung betrieben werden, oder bei gleicher Röntgenleistung mit geringerem Verschleiß und damit längerer Lebensdauer betrieben werden.

In der erfindungsgemäßen Röntgenröhre fließt das Kühlfluid aufgrund der vorgesehenen Anschlüsse (Zulaufanschluss und Ablaufanschluss) im Kühlspalt von radial außen nach radial innen. Im Kühlspalt bilden sich im Betrieb Siedeblasen aus. Durch ihre Entstehung (genauer durch die Phasenumwandlung von flüssigem Wasser zu Wasserdampf oder entsprechend für andere Kühlfluide) erreichen die Siedeblasen eine merkliche Kühlwirkung. Durch den in Fließrichtung des Kühlfluids höher werdenden Kühlspalt wird der Abtransport von Siedeblasen aus dem Kühlspalt verbessert. Auch große Mengen an Siedeblasen können dann zuverlässig mit dem Kühlwasser rasch ausgespült werden. Entsprechend kann eine gute Wärmeableitung auch bei höherer Röntgenleistung (und damit höherer Wärmelast auf das Target) gewährleistet werden. Damit kann dann die erfindungsgemäße Röntgenröhre mit einer höheren Leistung betrieben werden als herkömmliche Röntgenröhren.

Dadurch, dass das Kühlfluid von außen nach innen fließt, kann trotz der Zunahme der Höhe des Kühlspalts entlang der Fließrichtung die Querschnittsfläche des Strömungspfades entlang der Fließrichtung vergleichsweise gering gehalten werden. Im Gegensatz dazu müsste bei einer Fließrichtung von innen nach außen bei in Fließrichtung zunehmender Höhe des Strömungspfades die Querschnittsfläche unweigerlich stark zunehmen. Dadurch, dass die Querschnittsfläche entlang der Fließrichtung vergleichsweise gering gehalten werden kann, kann der Druck im Kühlmittel hoch gehalten werden, insbesondere wobei der Druck im Kühlmittel im Kühlspalt gleich bleibt oder sogar entlang der Fließrichtung zunimmt. Dadurch wird einem Kollabieren von Siedeblasen (bzw. der Kavitation) im oder nahe des Kühlspalts vorgebeugt. Entsprechend wird ein geringer Verschleiß im Anodenkopf erreicht.

Der angeregte Bereich des Targets ist im Wesentlichen ringförmig ausgebildet. Im zugehörigen, gegenüberliegenden Bereich des Anodenkopfs (also unter bzw. hinter dem angeregten Bereich) kann dann der Kühlspalt mit der in Fließrichtung zunehmenden Höhe eingerichtet werden, aus welchem die Siedeblasen gut abtransportiert werden können. Ein Zentrum der Stirnseite des Anodenkopfs bleibt ohne unmittelbar auftreffende Elektronen, so dass dieser sich auch nicht so stark erwärmt, und in angrenzenden Teilen des Strömungspfades keine oder allenfalls wenige Siedeblasen erzeugt werden. Typischerweise liegt dem Zentrum der Stirnseite ein Zapfen gegenüber (siehe unten).

Die lokale Höhe des Kühlspalts kann in einer Richtung senkrecht zur targetzugewandten Wand des Kühlspalts gemessen werden (eine etwaige Mikro-Welligkeit der targetzugewandten Wand wird dabei vernachlässigt). Diese Richtung entspricht meist im Wesentlichen der axialen Richtung (Richtung der zentralen Achse des Anodenkopfs).

Die Stirnseite ist typischerweise zumindest im Wesentlichen senkrecht zur zentralen Achse des Anodenkopfs ausgerichtet. Die zentrale Achse und der ringförmige angeregte Bereich liegen typischerweise konzentrisch. Typischerweise ist die äußere Gestalt des Anodenkopfes zumindest im Bereich der Stirnseite und einer umlaufenden Seitenwand rotationssymmetrisch zur zentralen Achse ausgebildet. Der Anodenkopf kann insbesondere eine im Wesentlichen kreiszylindrische äußere Form aufweisen.

Der Bereich, in welchem die lokale Höhe des Kühlspalts von radial außen nach radial innen zunimmt, umfasst typischerweise wenigstens 15% des Radius des Anodenkopfs, bevorzugt wenigstens 20%, besonders bevorzugt wenigstens 25%.

### Bevorzugte Ausführungsformen der Erfindung

Bevorzugt ist eine Ausführungsform der erfindungsgemäßen Röntgenröhre, bei der eine lokale Querschnittsfläche des Kühlspalts in dem dem angeregten Bereich des Targets gegenüberliegenden Bereich des Anodenkopfs von radial außen nach radial innen stetig abnimmt, gleich bleibt oder um maximal 15% stetig zunimmt. Durch eine im Kühlspalt entlang der Fließrichtung abnehmende Querschnittsfläche kann der Druck im Kühlfluid gehalten oder gesteigert werden, insbesondere im radial weiter innen liegenden Bereich des Kühlspalts. Die mittlere Fließgeschwindigkeit des Kühlfluids bleibt dann gleich oder nimmt nach radial innen hin im Kühlspalt zu. Dies wirkt der Kavitation entgegen und reduziert makroskopische Rezirkulation. Typischerweise beträgt eine Abnahme der Querschnittsfläche insgesamt ca. 5-20%. Da durch Siedeblasenbildung und auch Wärmeausdehnung das Volumen des Kühlfluids entlang des Strömungspfades entlang der Fließrichtung (also im Kühlspalt nach radial innen hin) zunimmt, kann auch eine gleichbleibende Querschnittsfläche oder auch eine leichte Zunahme der Querschnittsfläche akzeptabel sein, ohne dass es zu verstärkter Kavitation kommt. Die geringere Kavitation verbessert die Haltbarkeit der Röntgenröhre. Geringere Rezirkulation verbessert die Kühlleistung. Die lokale Querschnittsfläche kann als Teilfläche eines Kegelmantels oder Zylindermantels gemessen werden, wobei dieser Mantel entlang einer Richtung senkrecht zur targetzugewandten Wand des Kühlspalts ausgerichtet ist (eine etwaige Mikro-Welligkeit der targetzugewandten Wand wird dabei vernachlässigt). Diese Richtung entspricht meist im Wesentlichen der axialen Richtung.

Vorteilhalt ist eine Ausführungsform, bei der eine lokale Querschnittsfläche des Kühlspalts in dem dem angeregten Bereich des Targets gegenüberliegenden Bereich des Anodenkopfs von radial außen nach radial innen stetig abnimmt, insbesondere um maximal 20% stetig abnimmt. Durch eine abnehmende Querschnittsfläche ist sichergestellt, dass der Druck im Kühlfluid entlang des Strömungspfades im Bereich des Kühlspaltes stets von außen nach innen zunimmt (also auch wenn noch keine oder nur wenige Siedeblasen gebildet werden sollten und/oder Wärmeausdehnungseffekte gering sein sollten), und entsprechend Kavitation minimiert ist. Wenn die Abnahme der Querschnittsfläche 20% oder weniger beträgt, und entsprechend die Fließgeschwindigkeit des Kühlfluids nicht zu sehr ansteigt, wird einem mechanischen Ausspülen von Material des Anodenkopfs entgegengewirkt.

Bevorzugt ist auch eine Ausführungsform, bei der der Strömungspfad im Anodenkopf zumindest im Wesentlichen rotationssymmetrisch bezüglich der zentralen Achse ausgebildet ist. Dadurch kann eine besonders gleichmäßige Kühlung des angeregten Bereichs des Targets erreicht werden. Man beachte, dass der Strömungspfad typischerweise nicht vollständig streng rotationssymmetrisch ist. Insbesondere kann eine Abweichung im Bereich des äußeren Abschnitts des Strömungspfades durch Verteilstrukturen in einem im übrigen rotationssymmetrischen, umlaufenden radialen Spalt vorliegen, oder auch an den Übergängen zum Zulaufanschluss oder zum Ablaufanschluss. Im Bereich von Gleichrichtungselementen liegt typischerweise eine Drehsymmetrie bezüglich der zentralen Achse mit einer Zähligkeit (meist hohen Zähligkeit, z.B. 8 oder höher) vor, und im Bereich von Drallelementen kann beispielsweise eine Dreh-Translationssymmetrie (z.B. eine Schraubung, mit der zentralen Achse als Schraubenachse) oder wiederum eine Drehsymmetrie mit einer Zähligkeit (meist hohen Zähligkeit, z.B. 8 oder höher) bezüglich der zentralen Achse vorliegen. Solche Abweichungen werden noch als im Einklang mit einem im Wesentlichen rotationssymmetrischen Strömungspfad angesehen.

Vorteilhaft ist auch eine Ausführungsform, bei der der radial äußere Abschnitt des Strömungspfades zumindest im Wesentlichen um den gesamten Umfang des Anodenkopfes ausgebildet ist. Dadurch wird zu einer besonders gleichmäßigen Kühlung des angeregten Bereichs des Targets beigetragen. Bevorzugt ist der Strömungspfad im radial äußeren Abschnitt vollständig um den gesamten Umfang des Anodenkopfs ausgebildet.

Besonders bevorzugt ist eine Ausführungsform, bei der im radial äußeren Abschnitt des Strömungspfades Verteilstrukturen ausgebildet sind, mit denen ein Kühlfluidfluss aus dem wenigstens einen Zulaufanschluss bis zum Kühlspalt über den Umfang des Anodenkopfes verteilt und vergleichmäßigt werden kann. Dadurch wird wiederum eine besonders gleichmäßige und effiziente Kühlung des angeregten Bereichs des Targets erreicht. Die Verteilstrukturen können insbesondere durch eine Vielzahl von axial und azimutal beabstandeten Lamellen oder Leitblechen ausgebildet sein.

Vorteilhaft ist eine Weiterbildung dieser Ausführungsform, die vorsieht, dass die Verteilstrukturen in einem targetnahen Teilabschnitt des radial äußeren Abschnitts über den Umfang des Anodenkopfes verteilt einen Satz von Gleichrichtungselementen für das Kühlfluid umfassen, die zwischen einem einlaufseitigen Ringspalt und einem auslaufseitigen Ringspalt oder dem Kühlspalt verlaufen, und mit denen zumindest im Wesentlichen parallele Teilflüsse des Kühlfluids eingerichtet und voneinander abgetrennt werden können. Mit den Gleichrichtungselementen wird erreicht, dass ein am Umfang lokal zufließender Fluidstrom in Umfangsrichtung auf axiale Teilflüsse verteilt wird, und nicht an seinem Ort in Umfangsrichtung unabgelenkt axial weiterfließen kann. Insbesondere kann ein vorgelagert im Fluidstrom eingebrachter Drall im resultierenden Fluidstrom wieder beseitigt oder zumindest minimiert werden. Der bezüglich der Fließrichtung vor dem Satz von Gleichrichtungselementen liegende ("einlaufseitige") Ringspalt und, sofern vorhanden, der auf den Satz von Gleichrichtungselementen in Fließrichtung folgende ("auslaufseitige") Ringspalt bilden jeweils eine Vergleichmäßigungszone aus. An den auslaufseitigen Ringspalt schließt sich typischerweise der Kühlspalt an. Die zumindest im Wesentlichen parallelen Teilflüsse haben typischerweise einen Zwischenwinkel von 20° oder weniger, meist 10° oder weniger (bezogen auf eine mittlere Flussrichtung im jeweiligen Teilfluss).

Ein andere, vorteilhafte Weiterbildung der obigen Ausführungsform sieht vor, dass die Verteilstrukturen in einem targetfernen Teilabschnitt des radial äußeren Abschnitts des Strömungspfades über den Umfang des Anodenkopfes verteilt einen Satz von Gleichrichtungselementen für den Kühlfluidfluss umfassen, die zwischen einem einlaufseitigen Ringspalt und einem auslaufseitigen Ringspalt verlaufen, und mit denen zumindest im Wesentlichen parallele Teilflüsse des Kühlfluids eingerichtet und voneinander abgetrennt werden können. Mit den Gleichrichtungselementen wird wiederum erreicht, dass ein am Umfang lokal zufließender Fluidstrom in Umfangsrichtung auf axiale Teilflüsse verteilt wird, und nicht an seinem Ort in Umfangsrichtung unabgelenkt axial weiterfließen kann. Insbesondere kann ein vorgelagert im Fluidstrom eingebrachter Drall im resultierenden Fluidstrom wieder beseitigt oder zumindest minimiert werden. In den einlaufseitigen Ringspalt zu den Gleichrichtungselementen des targetfernen Teilabschnitts mündet typischerweise der wenigstens eine Zulaufanschluss; alternativ kann in den einlaufseitigen Ringspalt auch ein drallbehafteter Kühlfluidfluss von vorgelagerten Drallelementen zufließen. Die zumindest im Wesentlichen parallelen Teilflüsse haben typischerweise einen Zwischenwinkel von 20° oder weniger, meist 10° oder weniger (bezogen auf eine mittlere Flussrichtung im jeweiligen Teilfluss).

Vorteilhaft ist zudem eine Untervariante, bei der sowohl in einem targetnahen Teilabschnitt als auch in einem targetfernen (bzw. targetferneren) Teilabschnitt des radial äußeren Abschnitts des Strömungspfades Sätze von Gleichrichtungselementen vorgesehen sind, wobei vorgesehen ist,
dass der auslaufseitige Ringspalt zu den Gleichrichtungselementen des targetfernen Teilabschnitts zugleich der einlaufseitige Ringspalt zu den Gleichrichtungselementen des targetnahen Teilabschnitts ist,
und dass der Satz von Gleichrichtungselementen des targetnahen Teilabschnitts gegenüber dem Satz von Gleichrichtungselementen des targetfernen Teilabschnitts bezüglich der zentralen Achse des Anodenkopfs in azimutaler Richtung gegeneinander versetzt ist. Dadurch wird in den Kühlmittelfluss im mittigen Ringspalt eine Mindestablenkung eingebracht, und es wird eine besonders gute Vergleichmäßigung der Kühlleistung in azimutaler Richtung erreicht.

Bevorzugt ist auch eine Untervariante, bei der die Gleichrichtungselemente zumindest im Wesentlichen in axialer Richtung ausgerichtet sind, und entsprechend die Teilflüsse des Kühlfluids zumindest im Wesentlichen in axialer Richtung ausgerichtet sind. Diese Bauform ist baulich einfach und minimiert zuverlässig Drall im Kühlfluid. Typischerweise beträgt eine Abweichung von einer exakt axialen Ausrichtung maximal 10°, meist maximal 5°, oder sogar 0°.

Eine bevorzugte Untervariante sieht vor, dass die Gleichrichtungselemente zumindest zu einem Teil ausgebildet sind durch
- parallele Lamellen, insbesondere gerade parallele Lamellen, und/oder
- trapezförmige oder dreieckige Lamellen, und/oder
- tropfenförmige oder rautenförmige Lamellen,
wobei die Lamellen an einer radial nach außen gerichteten Wandseite und/oder einer radial nach innen gerichteten Wandseite des Anodenkopfes ausgebildet sind, wobei die radial nach außen gerichtete Wandseite und die radial nach innen gerichtete Wandseite den radial äußeren Abschnitt des Strömungspfades mit begrenzen. Diese Bauformen haben sich in der Praxis bewährt, und sind vergleichsweise einfach zu fertigen.

Vorteilhaft ist zudem eine Untervariante, bei der die Gleichrichtungselemente zumindest zu einem Teil ausgebildet sind durch eine Vielzahl paralleler Hohlstrukturen, die in dem radial äußeren Abschnitt des Strömungspfades angeordnet sind, insbesondere wobei die Vielzahl paralleler Hohlstrukturen eine Wabenstruktur ausbildet. Die Hohlstrukturen sind baulich einfach einzurichten. Durch eine Wabenstruktur können die Hohlstrukturen besonders dicht gepackt werden, und es kann besonders viel Querschnittsfläche für die Teilflüsse eingerichtet werden.

Bei einer vorteilhaften Weiterbildung ist vorgesehen, dass die Verteilstrukturen in einem targetfernen Teilabschnitt des radial äußeren Abschnitts des Strömungspfades ein oder mehrere Drallelemente umfassen, die zwischen dem wenigstens einen Zulaufanschluss und einem auslaufseitigen Ringspalt angeordnet sind, und mit denen in den Kühlfluidfluss ein Drall bezüglich der zentralen Achse eingebracht werden kann. Der Drall des Kühlfluids sorgt für eine Gleichverteilung des Kühlfluids (und des Kühlfluidflusses) über den Umfang des radial äußeren Teils des Strömungspfades. Der Drall bedingt eine Geschwindigkeitskomponente des Kühlfluids in Umfangsrichtung des Anodenkopfes, so dass das Kühlfluid um die Anodenachse rotiert. Typischerweise ist der targetferne Teilabschnitt, in welchem die Drallelemente angeordnet sind, gleichzeitig der targetfernste Teilabschnitt des radial äußeren Teils des Strömungspfads.

Bevorzugt ist eine Weiterbildung dieser Ausführungsform, bei der das wenigstens ein Drallelement helixartig um die zentrale Achse des Anodenkopfs verläuft, wodurch wenigstens ein Schraubenlinienkanal für den Kühlfluidfluss eingerichtet wird. Dieser Aufbau ist in der Praxis bewährt, und ist auch bei einem hohen Kühlmittelfluss gut verwendbar, um zuverlässig Drall in den Kühlmittelfluss einzubringen. Ein helixartiges Drallelement läuft bevorzugt wenigstens 0,8 mal, besonders bevorzugt wenigstens 1,0 mal, ganz besonders bevorzugt wenigstens 2,0 mal, um die zentrale Achse herum.

Bei einer bevorzugten Weiterbildung ist vorgesehen, dass mehrere Drallelemente helixartig um die zentrale Achse des Anodenkopfes verlaufen, wodurch mehrere, azimutal und/oder axial zueinander versetzte Schraubenlinienkanäle für Teilflüsse des Kühlfluids eingerichtet werden. Durch mehrere Schraubenlinienkanäle kann der Kühlmittelfluss entlang des Umfangs aufgeteilt und jeweils mit einem Drall versehen werden, und trägt damit zur gleichmäßigen Verteilung der Kühlleistung bei.

Bevorzugt ist eine Weiterbildung der Ausführungsform mit Verteilstrukturen im radial äußeren Abschnitt des Strömungspfades, wobei zwischen Verteilstrukturen eines targetfernen Teilabschnitts des radial äußeren Abschnitts und Verteilstrukturen eines targetnahen Teilabschnitts des radial äußeren Abschnitts eine Vergleichmäßigungszone für den Kühlfluidfluss eingerichtet ist, insbesondere wobei die Vergleichmäßigungszone als ein Ringspalt eingerichtet ist. In einer Vergleichmäßigungszone zwischen zwei (benachbarten) Teilabschnitten kann die Fließgeschwindigkeit des Kühlfluids vergleichmäßigt werden. Insbesondere kann die axiale Fließgeschwindigkeit (bezüglich der Fließrichtung des Kühlfluids) hinter der Vergleichmäßigungszone um den Umfang herum weniger Streubreite aufweisen als vor der Vergleichmäßigungszone. Vergleichmäßigungszonen können zudem jeweils vor Verteilstrukturen eines targetfernsten Teilabschnitts und/oder hinter Verteilstrukturen eines targetnächsten Teilabschnitts des radial äußeren Abschnitts des Strömungspfades vorgesehen sein.

Bei einer bevorzugten Ausführungsform ist der Anodenkopf ausgebildet mit einem ersten Strömungselement und einem zweiten Strömungselement, die ineinander gesteckt sind, und die zwischen sich zumindest einen Teil des Strömungspfades ausbilden. Dies ist baulich einfach und in der Praxis bewährt.

Besonders bevorzugt ist eine Ausführungsform, bei der zumindest der radial innere Abschnitt des Strömungspfades, und gegebenenfalls auch der Kühlspalt, teilweise durch einen Zapfen begrenzt sind, der von der Stirnseite des Anodenkopfs weg in das Innere des Anodenkopfs ragt. Mit anderen Worten, der Zapfen ragt von einer targetzugewandten Wand des Strömungspfades in den Strömungspfad im Inneren des Anodenkopfs in den radial inneren Abschnitt hinein. Der Zapfen liegt typischerweise auf der zentralen Achse. Der Zapfen verhindert ein direktes Aufeinandertreffen (in radialer Fließrichtung) des zusammenfließenden Kühlfluids aus unterschiedlichen radialen Richtungen im Übergangsbereich von Kühlspalt und radial innen liegendem Abschnitt des Strömungspfads. Mit dem Zapfen kann das Kühlfluid umgelenkt werden, insbesondere in die axiale Richtung, und der Strom des Kühlfluids kann insbesondere näherungsweise parallelisiert werden. Zudem können mit dem Zapfen der Druckverlauf und die Fließgeschwindigkeit im Kühlfluid gehalten bzw. moderiert werden.

In den Rahmen der vorliegenden Erfindung fällt auch eine Röntgenröhren-Anordnung,
umfassend eine erfindungsgemäße, oben beschriebene Röntgenröhre und eine Bereitstellungseinrichtung für ein Kühlfluid,
wobei die Bereitstellungseinrichtung an einem Förderausgang frisches Kühlfluid bereitstellt und der Förderausgang an den wenigstens einen Zulaufanschluss angeschlossen ist,
insbesondere wobei die Bereitstellungseinrichtung weiterhin an einem Rückführungseingang erwärmtes Kühlfluid entgegennimmt und der Ablaufanschluss an den Rückführungseingang angeschlossen ist. Mit der Bereitstellungseinrichtung wird das Kühlfluid bereitgestellt und typischerweise auch gefördert (z.B. gepumpt), und der Kühlfluidfluss im Anodenkopf wird von radial außen nach radial innen eingestellt. Die Röntgenröhre erreicht eine besonders gute Kühlung.

Ebenfalls in den Rahmen der vorliegenden Erfindung fällt die Verwendung einer erfindungsgemäßen, oben beschriebenen Röntgenröhre oder einer erfindungsgemäßen, oben beschriebenen Röntgenröhren-Anordnung, wobei im Betrieb der Röntgenröhre
- Elektronen von der Quelle zur Freisetzung von Elektronen auf einen ringförmigen, angeregten Bereich des Targets treffen und dadurch Röntgenstrahlung erzeugt wird, und
- im Kühlspalt gegenüber des angeregten Bereichs Kühlfluid von radial außen nach radial innen fließt. Die Kühlung durch das Kühlfluid im Kühlspalt ist hoch effizient. Siedeblasen können zur Aufnahme von Wärme beitragen, und werden durch den in Fließrichtung höher werdenden Kühlspalt gut abtransportiert. Gleichzeitig kann Kavitation gering gehalten werden.

Bei einer bevorzugten Variante der erfindungsgemäßen Verwendung ist vorgesehen, dass eine mittlere Fließgeschwindigkeit des Kühlfluids im Kühlspalt gegenüber des angeregten Bereichs von radial außen nach radial innen hin gleich bleibt oder zunimmt, insbesondere um maximal 25% zunimmt. Durch die zunehmende Fließgeschwindigkeit ist sichergestellt, dass der Druck im Kühlfluid nicht abnimmt, und Kavitation bleibt besonders gering. Entsprechend ist auch der Verschleiß am Anodenkopf gering.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1: zeigt einen schematischen Längsschnitt durch eine beispielhafte Ausführungsform einer erfindungsgemäßen Röntgenröhre;
- Fig. 2a: zeigt einen schematischen Längsschnitt durch einen bespielhaften Anodenkopf gemäß einer ersten Bauform für die Erfindung, mit Drallelementen in einem unteren, targetfernen Teilabschnitt und Gleichrichtungselementen in einem oberen, targetnahen Teilabschnitt eines radial äußeren Abschnitts des Strömungspfades;
- Fig. 2b: zeigt einen schematischen Querschnitt durch den Anodenkopf von Fig. 2a, auf der Ebene B-B von Fig. 2a;
- Fig. 2c: zeigt einen schematischen Querschnitt durch den Anodenkopf von Fig. 2a, auf der Ebene C-C von Fig. 2a;
- Fig. 2d: zeigt eine schematische Aufsicht auf den Anodenkopf von Fig. 2a;
- Fig. 2e: zeigt eine schematische, halboffene Perspektivansicht des Anodenkopfs von Fig. 2a, mit innerem Strömungselement;
- Fig. 2f: zeigt eine schematische, halboffene Perspektivansicht des Anodenkopfs von Fig. 2a, ohne inneres Strömungselement;
- Fig. 2g: zeigt eine Vergrößerung des Anodenkopfs von Fig. 2a im Bereich nahe der Stirnseite;
- Fig. 3a: zeigt einen schematischen Längsschnitt durch einen bespielhaften Anodenkopf gemäß einer zweiten Bauform für die Erfindung, mit Gleichrichtungselementen in einem unteren, targetfernen Teilabschnitt und Gleichrichtungselementen in einem oberen, targetnahen Teilabschnitt eines radial äußeren Abschnitts des Strömungspfades;
- Fig. 3b: zeigt einen schematischen Querschnitt durch den Anodenkopf von Fig. 3a, auf der Ebene B-B von Fig. 3a;
- Fig. 3c: zeigt einen schematischen Querschnitt durch den Anodenkopf von Fig. 3a, auf der Ebene C-C von Fig. 3a;
- Fig. 3d: zeigt einen schematischen Querschnitt durch den Anodenkopf von Fig. 3a, auf der Ebene D-D von Fig. 3a;
- Fig. 3e: zeigt eine schematische, halboffene Perspektivansicht des Anodenkopfs von Fig. 3a, mit innerem Strömungselement;
- Fig. 3f: zeigt eine schematische, halboffene Perspektivansicht des Anodenkopfs von Fig. 3a, ohne inneres Strömungselement;
- Fig. 3g: zeigt eine Vergrößerung des Anodenkopfs von Fig. 3a im Bereich nahe der Stirnseite;
- Fig. 4a: zeigt einen schematischen Längsschnitt durch einen bespielhaften Anodenkopf gemäß einer dritten Bauform für die Erfindung, mit Drallelementen in einem unteren, targetfernen Teilabschnitt, Gleichrichtungselementen in einem mittig gelegenen, targetfernen Teilabschnitt und Gleichrichtungselementen in einem oberen, targetnahen Teilabschnitt eines radial äußeren Abschnitts des Strömungspfades;
- Fig. 4b: zeigt einen schematischen Querschnitt durch den Anodenkopf von Fig. 4a, auf der Ebene B-B von Fig. 4a;
- Fig. 4c: zeigt einen schematischen Querschnitt durch den Anodenkopf von Fig. 4a, auf der Ebene C-C von Fig. 4a;
- Fig. 4d: zeigt einen schematischen Querschnitt durch den Anodenkopf von Fig. 4a, auf der Ebene D-D von Fig. 4a;
- Fig. 4e: zeigt eine schematische, halboffene Perspektivansicht des Anodenkopfs von Fig. 4a, mit innerem Strömungselement;
- Fig. 4f: zeigt eine schematische, halboffene Perspektivansicht des Anodenkopfs von Fig. 4a, ohne inneres Strömungselement;
- Fig. 4g: zeigt eine Vergrößerung des Anodenkopfs von Fig. 4a im Bereich nahe der Stirnseite;
- Fig. 5: zeigt eine schematische, halboffene Seitenansicht eines Anodenkopfs für die Erfindung im Bereich des radial äußeren Abschnitts des Strömungspfads, mit helixartigen Drallelementen und tropfenförmigen Gleichrichtungselementen;
- Fig. 6: zeigt eine schematische, halboffene Seitenansicht eines Anodenkopfs für die Erfindung im Bereich des radial äußeren Abschnitts des Strömungspfads, mit Drallelementen ausgebildet als schräg verlaufende Lamellen und trapezförmigen Gleichrichtungselementen;
- Fig. 7: zeigt eine schematische, halboffene Seitenansicht eines Anodenkopfs für die Erfindung im Bereich des radial äußeren Abschnitts des Strömungspfads, mit Hohlstrukturen als Gleichrichtungselementen und trapezförmigen Gleichrichtungselementen.

Die **Fig. 1** zeigt im schematischen Längsschnitt eine beispielhafte Ausführungsform einer erfindungsgemäßen Röntgenröhre 1.

In ihrem in Fig. 1 oberen Teil umschließt ein Gehäuse 2 (auch genannt Kathodengehäuse) einen evakuierten Raum 3. Im evakuierten Raum 3 ist eine Quelle 4 zur Freisetzung von Elektronen angeordnet, die hier durch eine ringförmige Glühwendel ausgebildet ist. Die Glühwendel ist über die Anschlüsse 5 mit einem elektrischen Strom beheizbar. In den evakuierten Raum 3 ragt zudem ein Anodenkopf 6.

Über die Anschlüsse 5 wird die Quelle 4 auf ein negatives elektrisches Potential (im Vergleich zum Anodenkopf 6) gebracht, also als Kathode geschaltet. Der Anodenkopf 6 wird über einen elektrischen Anschluss 7 auf ein positives elektrisches Potential (im Vergleich zur Quelle 4) gebracht, also als Anode geschaltet. Elektronen, die an der Quelle 4 freigesetzt werden, werden durch die Potentialdifferenz zwischen Quelle 4 und Anodenkopf 6 dann durch den evakuierten Raum 3 hindurch zum Anodenkopf 6 hin beschleunigt. Typischerweise beträgt die Potentialdifferenz (auch genannt Beschleunigungsspannung) zwischen 1 kV und 100 kV.

Durch geeignet eingerichtete Ablenkungs-Elektroden 8 auf passendem Potential wird dabei die Flugbahn der Elektronen so eingerichtet, dass die Elektronen in einem ringförmigen Bereich 9 (gepunktet angedeutet in Fig. 1, siehe auch Fig. 2d hierzu) auf der Stirnseite 10 des Anodenkopfes 6 auftreffen. An der Stirnseite 10 des Anodenkopfs 6 ist ein Target 11 ausgebildet. Das Target 11 besteht hier aus einer aufgebrachten Scheibe aus Rhodium (oder alternativ beispielsweise Kupfer, Molybdän, Chrom oder Silber, abhängig von der gewünschten charakteristischen Röntgenstrahlung), welche sich hier über die gesamte Fläche der hier ebenen Stirnseite 10 erstreckt.

Die Elektronen, die im ringförmigen, angeregten Bereich 9 auf das Target 11 treffen, dringen in das Material des Targets 11 ein und werden dabei abgebremst. Hierdurch entsteht Röntgenstrahlung in Form von Bremsstrahlung. Zudem werden Elektronen aus den Elektronenschalen der Atome des Materials des Targets 11 herausgeschlagen. Wenn diese Elektronenschalen wieder mit Elektronen aus höheren Schalen aufgefüllt werden, so entsteht charakteristische Röntgenstrahlung. Die solchermaßen am Target 11 erzeugte Röntgenstrahlung tritt großteils durch ein Röntgenfenster 12 des Gehäuses 2 aus und wird dann für eine Anwendung genutzt, beispielsweise ein Röntgenfluoreszenzexperiment (Anwendung nicht näher dargestellt). Das Röntgenfenster 12 ist hier durch eine Berylliumscheibe ausgebildet.

Das Gehäuse 2 und der Anodenkopf 6 sind hier auf einem Isolationskörper 13 angeordnet. Der Isolationskörper 13 kann beispielsweise wie in der EP 4 141 905 A1 ausgebildet sein.

Durch die im Betrieb auf das Target 11 auftreffenden Elektronen erwärmt sich der Anodenkopf 6 sehr stark. Der Anodenkopf 6 wird daher aktiv mit einem Kühlfluid gekühlt. Das Kühlfluid kann beispielsweise Wasser sein.

Eine Zulaufleitung 14 für frisches (kühles) Kühlfluid führt durch den Isolationskörper 13 zu einem Zulaufanschluss 14a des Anodenkopfs 6. Weiterhin verläuft von einem Ablaufanschluss 15a des Anodenkopfes 6 eine Ablaufleitung 15 für verbrauchtes (erwärmtes) Kühlfluid durch den Isolationskörper 13. Innerhalb des Anodenkopfes 6 führt ein Strömungspfad 16 für das Kühlfluid vom Zulaufanschluss 14a zum Ablaufanschluss 15a (zum Strömungspfad 16 siehe insbesondere Figuren 2a-2g unten).

Die Röntgenröhre 1 ist an eine Bereitstellungseinrichtung 17 für Kühlfluid angeschlossen. An einem Förderausgang 14b wird frisches Kühlfluid aus der Bereitstellungseinrichtung 17 ausgefördert und über die Zulaufleitung 14 in den Anodenkopf 6 eingespeist. Erwärmtes Kühlfluid gelangt aus dem Anodenkopf 6 über die Ablaufleitung 15 zum Rückführungseingang 15b der Bereitstellungseinrichtung 17. Die Bereitstellungseinrichtung 17 kann ein Kühlaggregat und eine Pumpe für das Kühlfluid umfassen (nicht näher dargestellt). Die Gesamtheit aus Röntgenröhre 1 und angeschlossener Bereitstellungseinrichtung 17 für Kühlfluid wird auch als Röntgenröhren-Anordnung 40 bezeichnet.

Die **Figuren 2a bis 2g** illustrieren einen beispielhaften Anodenkopf 6 in einer ersten Bauform für die Erfindung. Fig. 2a zeigt einen Längsschnitt, und Fig. 2b und 2c zeigen Querschnitte bei den Ebenen B-B und C-C. Fig. 2d zeigt eine Aufsicht auf den Anodenkopf 6 auf dessen Stirnseite 10. Die Figuren 2e und 2f zeigen halboffene Perspektivansichten des Anodenkopfs 6, mit innerem Strömungselement 18 (Fig. 2e) und ohne inneres Strömungselement (Fig. 2f). Fig. 2g zeigt schließlich eine Vergrößerung aus dem Längsschnitt von Fig. 2a im Bereich nahe der Stirnseite 10 des Anodenkopfs 6.

Der Anodenkopf 6 der Figuren 2a-2g entspricht dem Anodenkopf von Fig. 1 (siehe auch dort). Zusätzlich sind noch Teile der Zulaufleitung 14 und der Ablaufleitung 15 für das Kühlmittel illustriert, vgl. Fig. 2a, 2e, 2f hierzu. Das Kühlmittel fließt entlang der Fließrichtung FR. In der Aufsicht von Fig. 2d ist zudem gut der angeregte, ringförmige Bereich 9 (Begrenzung gestrichelt dargestellt) des Targets 11 zu erkennen. Das Target 11 liegt hier senkrecht zur zentralen Achse ZA des Anodenkopfs 6. Der Anodenkopf 6 ist insgesamt im Wesentlichen kreiszylinderförmig ausgebildet, hier mit zwei kleinen, umlaufenden Schultern.

Der Anodenkopf 6 wird in der gezeigten Ausführungsform ausgebildet durch ein erstes, inneres Strömungselement (oder Teilbauteil) 18 und ein zweites, äußeres Strömungselement (oder Teilbauteil) 19. Die Strömungselemente 18, 19 sind entlang einer zentralen Achse ZA des Anodenkopfs 6 ineinander geschoben. Das zweite, äußere Strömungselement 19 umfasst hier eine Kappe 19a, die auf einem Fuß 19b aufsitzt und auf diesem aufgelötet oder aufgeschweißt ist. Innerhalb des inneren Strömungselements 18 und zwischen den Strömungselementen 18, 19 ist der Strömungspfad 16 für das Kühlfluid ausgebildet. Der Strömungspfad 16 verläuft vom Zulaufanschluss 14a über einen (hier axial, aber außermittig verlaufenden) Zulaufkanal 14c, einen radial äußeren Abschnitt 20, einen Kühlspalt 21, einen (hier axial und mittig verlaufenden) radial inneren Abschnitt 22 und einen (hier zur zentralen Achse geneigten) Ablaufkanal 15c zum Ablaufanschluss 15a.

Der radial äußere Abschnitt 20 verläuft zwischen der radialen äußeren Seite des inneren Strömungselements 18 und der radial inneren Seite des äußeren Strömungselements 19. Der Kühlspalt 21 liegt hinter dem Target 11, gegenüber dem ringförmigen, angeregten Bereich 9 des Targets 11 (gut in Fig. 2g erkennbar). Der Kühlspalt 21 wird nach oben hin durch das äußere Strömungselement 19 begrenzt, und nach unten hin durch das innere Strömungselement 18. Der Kühlspalt 21 verläuft im Wesentlichen quer zur zentralen Achse ZA. In den radial inneren Abschnitt 22 ragt in einem oberen Teil ein Zapfen 23 des äußeren Strömungselements 19 ein, so dass in diesem oberen Teil der radial innere Abschnitt 22 durch das äußere Strömungselement 19 und das innere Strömungselement 18 begrenzt wird. In einem unteren Teil des radial inneren Abschnitts 22 des Strömungspfades 16 begrenzt nur noch das radial innere Strömungselement 18 den radial inneren Abschnitt 22. Der axiale, radial innere Abschnitt 22 geht in den hier schrägen Ablaufkanal 15c über.

Das Kühlfluid fließt im Strömungspfad 16 entlang des radial äußeren Abschnitts axial nach oben, im Bereich des Kühlspalts 21 von radial außen nach radial innen, und im Bereich des radial inneren Abschnitts 22 axial nach unten.

Wie gut in Fig. 2g ersichtlich, liegt in der gezeigten Bauform die obere, targetzugewandte Wand 24 des Kühlspalts 21 senkrecht zur zentralen Achse ZA. Die untere, targetabgewandte Wand 25 des Kühlspalts 21 verläuft hier gerade, aber mit einer leichten Schräge bezüglich der Richtung senkrecht zur zentralen Achse, wobei die targetabgewandte Wand 25 nach radial innen hin nach unten abfällt. In einem Bereich 26 gegenüber dem ringförmigen, angeregten Bereich 9 des Targets 11 nimmt dabei eine Höhe des Kühlspalts 21 (gemessen in einer Richtung senkrecht zur targetzugewandten Wand 24, also gemessen hier in axialer Richtung) von radial außen nach radial innen (also entlang der Fließrichtung FR im Kühlspalt 21) stetig zu. Beispielhaft eingezeichnet sind eine erste Höhe H1 weiter radial außen und eine zweite Höhe H2 weiter radial innen, jeweils am Rand des Bereichs 26. Durch die entlang der Fließrichtung FR zunehmende Höhe des Kühlspalts 21 wird ein Abtransport von Siedeblasen aus dem Kühlspalt 21 in den radial inneren Abschnitt 22 (und damit auch aus dem Anodenkopf 6 insgesamt heraus) erleichtert. Der Bereich 26, in welchem die Höhe des Kühlkanals 21 stetig zunimmt, erstreckt sich hier über ca. 30% des Radius des Anodenkopfs 6 (an der axialen Position des Kühlspalts 21).

Zudem ändert sich im Bereich 26 auch die Querschnittsfläche, die dem Kühlfluid im Kühlspalt 21 zur Verfügung steht, entlang der Fließrichtung FR, also von radial außen nach radial innen hin. Die Querschnittsfläche entspricht hier einer Zylindermantelfläche im Kühlspalt 21, die an der jeweiligen radialen Position senkrecht zur oberen, targetzugewandten Wand 24 liegt. Beispielhaft sind eine erste Fläche F1 weiter radial außen und eine zweite Fläche F2 weiter radial innen, jeweils am Rand des Bereichs 26, gepunktet markiert. Man beachte, dass die Querschnittsfläche sich berechnet nach dem Produkt des Kreisumfangs und der Höhe des Kühlspalts an der entsprechenden radialen Position. Die Querschnittsfläche nimmt in der gezeigten Ausführungsform von radial außen nach radial innen hin leicht ab, wobei hier ca. F2=0,8*F1 (man beachte, dass in der Fig. 2g der Radius nach innen hin schneller abnimmt als die Höhe des Kühlspalts zunimmt, daher verringert sich die Querschnittsfläche nach radial innen hin, obwohl die Höhe zunimmt). Durch die im Kühlspalt 21 in Fließrichtung FR abnehmende Querschnittsfläche wird sichergestellt, dass der Druck im Kühlfluid im Kühlspalt 21 nach radial innen hin etwas zunimmt; dies verhindert ein Kollabieren der Siedeblasen (Kavitation).

Mittels des Zapfens 23 wird der Fluidfluss des Kühlfluids, der vom Kühlspalt 21 aus nach radial innen fließt, nach axial unten abgelenkt. Die aus unterschiedlichen azimutalen Positionen kommenden Teilflüsse des Kühlfluids fließen nach der Ablenkung durch den Zapfen 23 im Wesentlichen parallel zueinander entlang der axialen Richtung, bis sie schließlich am unteren Ende des Zapfens bezüglich der radialen Richtung vereint werden. Dies sorgt für einen effizienten Fluss des Kühlfluids.

In der gezeigten Bauform umfasst der radial äußere Abschnitt 20 zwei Teilabschnitte 27a, 27b, in welchen jeweils Verteilstrukturen 28 für das Kühlfluid ausgebildet sind. In Fließrichtung FR vor, zwischen und hinter den Teilabschnitten 27a, 27b sind hier jeweils Ringspalte 29a, 29b, 29c (auch als Ringkanäle bezeichnet) angeordnet. In den Ringspalten kann sich das Kühlfluid über hier den gesamten Umfang ausbreiten; in den Ringspalten sind keine Verteilstrukturen angeordnet. Mit den Verteilstrukturen 28 in den Teilabschnitten 27a, 27b und den als Vergleichmäßigungszonen 32 wirkenden Ringspalten 29a-29c wird das Kühlfluid, welches hier über einen einzelnen Zulaufanschluss 14a und Zulaufkanal 14c in den Anodenkopf 6 einfließt, über den Umfang des Anodenkopfs 6 verteilt, so dass unmittelbar vor dem Kühlspalt 21 an allen Umfangspositionen ein im Wesentlichen gleicher Kühlmittelfluss in axialer Richtung erreicht wird.

Der Zulaufkanal 14c, der in Fig. 2a nahe des rechten Randes im unteren Teil des Anodenkopfs 6 ausgebildet ist, mündet in den unteren Ringspalt 29a. Dieser läuft hier um den gesamten Umfang des Anodenkopfs 6 herum. Der untere Ringspalt 29a wirkt als Vergleichmäßigungszone 32 und enthält keine Verteilstrukturen.

An den unteren Ringspalt 29a schließt sich der targetferne Teilabschnitt 27a an. In dieser Ausführungsform ist als erste, targetferne Verteilstruktur 28 ein helixartiges Drallelement 30 vorgesehen, welches hier an der radial außen liegenden Seite des inneren Strömungselements 18 ausgebildet ist, wie in Fig. 2e gut zu erkennen ist. Das helixartige Drallelement 30 windet sich hier ca. 2 mal um die zentrale Achse ZA. Das helixartige Drallelement 30 ragt bis zur radial innen liegenden Seite des äußeren Strömungselements 19, so dass im targetfernen Teilabschnitt 27a (im radialen Spalt zwischen den Strömungselementen 18, 19) ein Schraubenlinienkanal 31 ausgebildet ist. Beim Durchströmen des Schraubenlinienkanals 31 erhält das Kühlfluid einen Geschwindigkeitsanteil in Umfangsrichtung um die zentrale Achse ZA.

Der Schraubenlinienkanal 31 mündet in den mittleren Ringspalt 29b. Der Ringspalt 29b läuft hier ebenfalls um den gesamten Umfang des Anodenkopfs 6 herum. Auch der mittlere Ringspalt 29b wirkt als eine Vergleichmäßigungszone 32 und enthält keine Verteilstrukturen. Der im Kühlfluid eingebrachte Drall verteilt den Kühlfluidfluss im Ringspalt 29b sehr gleichmäßig über den gesamten Umfang des Anodenkopfs 6.

An den mittleren Ringspalt 29b schließt sich der targetnahe Teilabschnitt 27b an. Im targetnahen Teilabschnitt 27b (im radialen Spalt zwischen den Strömungselementen 18, 19) ist ein Satz 33 von Gleichrichtungselementen 34 vorgesehen. Die Gleichrichtungselemente 34 sind hier als gerade, parallel zur zentralen Achse ZA verlaufende Lamellen 34a ausgebildet. Die geraden Lamellen 34a sind hier als radial nach innen gerichtete Vorsprünge an der radial inneren Seite des äußeren Strömungselements 19 ausgebildet, wie in Fig. 2f gut zu erkennen ist. Durch die Gleichrichtungselemente 34 wird der Drall aus dem Kühlfluid wieder entfernt. Das Kühlmittel strömt im targetnahen Abschnitt 27 in den Zwischenräumen 35 zwischen den Lamellen 34a axial nach oben.

An den targetnahen Teilabschnitt 27b schließt sich der obere Ringspalt 29c an. Die Zwischenräume 35 münden in diesen Ringspalt 29c. Der Ringspalt 29c läuft hier ebenfalls um den gesamten Umfang des Anodenkopfs 6 herum. Auch dieser Ringspalt 29c wirkt als eine Vergleichmäßigungszone 32, und enthält keine Verteilstrukturen.

Der obere Ringspalt 29c geht an seinem oberen Ende in den Kühlspalt 21 über. Durch die Verteilstrukturen 28 in den Abschnitten 27a, 27b im Zusammenspiel mit den Vergleichmäßigungszonen 32 (Ringspalte 29a, 29b, 29c) wird erreicht, dass von allen Orten entlang des Umfangs des Anodenkopfs 6 ungefähr gleich schnell Kühlfluid nach radial innen in den Kühlspalt 21 und durch den Kühlspalt 21 fließt. Dadurch wird eine gleichmäßige Kühlung des Anodenkopfs 6 insbesondere im (radialen) Bereich 26, der gegenüber dem angeregten Bereich 9 des Targets 11 und nahe dem Target 11 liegt, erreicht.

Die **Figuren 3a bis 3g** illustrieren einen beispielhaften Anodenkopf 6 in einer zweiten Bauform für die Erfindung. Fig. 3a zeigt einen Längsschnitt, und Fig. 3b, 3c und 3d Querschnitte bei den Ebenen B-B, C-C und D-D. Die Figuren 3e und 3f zeigen halboffene Perspektivansichten des Anodenkopfs 6, jeweils mit und ohne innerem Strömungselement 18. Fig. 3g zeigt schließlich eine Vergrößerung aus dem Längsschnitt von Fig. 3a im Bereich nahe der Stirnseite 10 des Anodenkopfs 6. Die zweite Bauform ähnelt weitgehend der ersten Bauform von Fig. 2a-2g (insbesondere bezüglich des Kühlkanals 21 und des radial inneren Abschnitts 22 des Strömungspfades 16), so dass im Folgenden nur die wesentlichen Unterschiede (vor allem im Bereich des radial äußeren Abschnitts 20 des Strömungspfades 16) erläutert werden.

An den unteren Ringspalt 29a schließt sich der targetferne Teilabschnitt 27a an. In diesem ist hier ist ein erster Satz 33a von Gleichrichtungselementen 34 vorgesehen. Die Gleichrichtungselemente 34 sind hier als gerade, parallel zur Zentralen Achse ZA verlaufende Lamellen 34a ausgebildet. Die geraden Lamellen 34a sind hier als radial nach innen gerichtete Vorsprünge an der radialen Innenseite des äußeren Strömungselements 19 ausgebildet. Das Kühlfluid strömt im targetnahen Abschnitt 27b in den Zwischenräumen 35 zwischen den Lamellen 34a axial nach oben.

An den unteren, targetfernen Teilabschnitt 27a schließt sich der mittleren Ringspalt 29b an. Der Ringspalt 29b läuft hier ebenfalls um den gesamten Umfang des Anodenkopfs 6 herum. Der mittlere Ringspalt 29b wirkt als eine Vergleichmäßigungszone 32.

An den mittleren Ringspalt 29b schließt sich wiederum der targetnahe Teilabschnitt 27b an. In diesem ist ein zweiter Satz 33b von Gleichrichtungselementen 34 vorgesehen. Die Gleichrichtungselemente 34 sind hier ebenfalls als gerade, parallel zur Zentralen Achse ZA verlaufende Lamellen 34a ausgebildet. Die geraden Lamellen 34a sind hier als radial nach innen gerichtete Vorsprünge an der radialen Innenseite des äußeren Strömungselements 19 ausgebildet, wie in Fig. 3f gut zu sehen ist. Das Kühlfluid strömt im targetnahen Abschnitt 27b in den Zwischenräumen 35 zwischen den Lamellen 34a axial nach oben.

Der zweite Satz 33b von Gleichrichtungselementen 34 ist hier gegenüber dem ersten Satz 33a von Gleichrichtungselementen 34 in azimuthaler Richtung versetzt angeordnet, wie in Fig. 3c und Fig. 3d gut ersichtlich. An dem azimuthalen Ort einer jeweiligen Lamelle 34a im ersten Satz 33a befindet sich fluchtend ein Zwischenraum 35 im zweiten Satz 33b und umgekehrt. Dadurch wird erreicht, dass ein Teilstrom von Kühlfluid aus einem Zwischenraum 35 im ersten Satz 33a sich nicht in gerader (axialer) Richtung in einen Zwischenraum 35 des zweiten Satzes 33b fortsetzen kann, sondern quer dazu abgelenkt werden muss. Diese Querablenkung wird durch den mittleren Ringspalt 29b weiter befördert.

An den targetnahen Teilabschnitt 27b schließt sich der obere Ringspalt 29c an. Die Zwischenräume 35 des zweiten Satzes 33b münden in diesen Ringspalt 29c. Der Ringspalt 29c läuft hier ebenfalls um den gesamten Umfang des Anodenkopfs 6 herum. Auch dieser Ringspalt 29c wirkt als eine Vergleichmäßigungszone 32.

Die **Figuren 4a bis 4g** illustrieren einen beispielhaften Anodenkopf 6 in einer dritten Bauform für die Erfindung. Fig. 4a zeigt einen Längsschnitt, und Fig. 4b, 4c und 4d Querschnitte bei den Ebenen B-B, C-C und D-D. Die Figuren 4e und 4f zeigen halboffene Perspektivansichten des Anodenkopfs 6, jeweils mit und ohne innerem Strömungselement 18. Fig. 4g zeigt schließlich eine Vergrößerung aus dem Längsschnitt von Fig. 4a im Bereich nahe der Stirnseite 10 des Anodenkopfs 6. Die dritte Bauform ähnelt weitgehend der ersten Bauform von Fig. 2a-2g, so dass im Folgenden nur die wesentlichen Unterschiede erläutert werden.

In der Bauform von Fig. 4a-4f umfasst der radial äußere Abschnitt 20 des Strömungspfades 16 drei Teilabschnitte, nämlich den unteren targetfernen (und targetfernsten) Teilabschnitt 27a, einen mittleren, ebenfalls targetfernen Teilabschnitt 27c und einen oberen, targetnahen Teilabschnitt 27b. Vor dem Teilabschnitt 27a, hinter dem Teilabschnitt 27b und zwischen den Teilabschnitten 27a, 27c, 27b liegen jeweils Ringspalte 29a, 29b, 29c, 29d, die jeweils gleichzeitig Vergleichmäßigungszonen 32 darstellen.

Die Ausbildung des unteren Ringspalts 29a, des unteren targetfernen Teilabschnitts 27a mit einem helixartigen Drallelment 30 als Verteilstruktur 28 und der anschließende mittlere Ringspalt 29b entsprechen der Bauform von Fig. 2a-2g.

An den mittleren Ringspalt 29b schließt sich der mittlere Teilabschnitt 27c an. Da dieser mittlere Teilabschnitt 27c nicht derjenige Teilabschnitt ist, der dem Target 11 in axialer Richtung am nächsten liegt, wird er auch als targetfern angesehen.

Im mittleren Teilabschnitt 27c ist hier ist ein erster Satz 33a von Gleichrichtungselementen 34 vorgesehen. Die Gleichrichtungselemente 34 sind hier als gerade, parallel zur zentralen Achse ZA verlaufende Lamellen 34a ausgebildet. Die geraden Lamellen 34a sind hier als radial nach innen gerichtete Vorsprünge an der radialen Innenseite des äußeren Strömungselements 19 ausgebildet, wie in Fig. 4f gut zu sehen. Das Kühlmittel strömt im mittleren Teilabschnitt 27c in den Zwischenräumen 35 zwischen den Lamellen 34a axial nach oben.

An den mittleren Teilabschnitt 27c schließt sich der weitere, mittlere Ringspalt 29d an. Der Ringspalt 29d läuft hier ebenfalls um den gesamten Umfang des Anodenkopfs 6 herum. Der Ringspalt 29d wirkt als eine Vergleichmäßigungszone 32.

An den mittleren Ringspalt 29d schließt sich der targetnahe Teilabschnitt 27b an. In diesem ist ein zweiter Satz 33b von Gleichrichtungselementen 34 vorgesehen. Die Gleichrichtungselemente 34 sind hier ebenfalls als gerade, parallel zur Zentralen Achse ZA verlaufende Lamellen 34a ausgebildet. Die geraden Lamellen 34a sind hier als radial nach innen gerichtete Vorsprünge an der radial inneren Seite des äußeren Strömungselements 19 ausgebildet, wie in Fig. 4f gut erkennbar ist. Das Kühlfluid strömt im targetnahen Teilabschnitt 27b in den Zwischenräumen 35 zwischen den Lamellen 34a axial nach oben.

Der zweite Satz 33b von Gleichrichtungselementen 34 ist hier wiederum gegenüber dem ersten Satz 33a von Gleichrichtungselementen 34 in azimutaler Richtung versetzt angeordnet, wie in Fig. 4c und Fig. 4d gut ersichtlich. An dem azimutalen Ort einer jeweiligen Lamelle 34a im ersten Satz 33a befindet sich fluchtend ein Zwischenraum 35 im zweiten Satz 33b und umgekehrt. Dadurch wird erreicht, dass ein Teilstrom aus einem Zwischenraum 35 in ersten Satz 33a sich nicht in gerader (axialer) Richtung in einen Zwischenraum 35 des zweiten Satzes 33b fortsetzen kann, sondern quer dazu abgelenkt werden muss. Diese Querablenkung wird durch den mittleren Ringspalt 29d weiter befördert. Man beachte, dass die Lamellen 34a und die Zwischenräume 35 eine unterschiedliche Breite in azimutaler Richtung aufweisen können.

An den targetnahen Teilabschnitt 27b schließt sich der obere Ringspalt 29c an. Die Zwischenräume 35 des zweiten Satzes 33b münden in diesen Ringspalt 29c. Der Ringspalt 29c läuft hier ebenfalls um den gesamten Umfang des Anodenkopfs 6 herum. Auch dieser Ringspalt 29c wirkt als eine Vergleichmäßigungszone 32.

Wie gut in Fig. 4g ersichtlich, ist in der gezeigten Ausführungsform die obere, targetzugewandte Wand 24 des Kühlspalts 21 hier mit einer leichten Schräge zu einer Richtung senkrecht zur zentralen Achse ZA ausgerichtet, wobei die targetzugewandte Wand 24 nach radial innen hin nach unten abfällt. Die untere, targetabgewandte Wand 25 des Kühlspalts 21 verläuft näherungsweise gerade mit einer etwas stärkeren Schräge bezüglich der Richtung senkrecht zur zentralen Achse ZA, wobei ebenfalls die targetabgewandte Wand 25 nach radial innen hin nach unten abfällt. In einem Bereich 26 gegenüber dem ringförmigen, angeregten Bereich 9 des Targets 11 nimmt dabei eine Höhe des Kühlspalts 21 (gemessen in einer Richtung senkrecht zur targetzugewandten Wand 24, also in einer Richtung leicht schräg gegenüber der zentralen Achse ZA) von radial außen nach radial innen (also entlang der Fließrichtung FR im Kühlspalt 21) zu. Beispielhaft eingezeichnet sind eine erste Höhe H1 weiter radial außen und eine zweite Höhe H2 weiter radial innen, jeweils am Rand des Bereichs 26. Dadurch wird ein Abtransport von Siedeblasen aus dem Kühlspalt 21 in den radial inneren Abschnitt 22 erleichtert.

Zudem ändert sich im Bereich 26 auch die Querschnittsfläche, die dem Kühlmittel im Kühlspalt 21 zur Verfügung steht, entlang der Fließrichtung FR, also von radial außen nach radial innen hin. Die Querschnittsfläche entspricht hier einer Kegelmantelfläche im Kühlspalt 21, die an der jeweiligen radialen Position senkrecht zur oberen, targetzugewandten Wand 24 liegt. Beispielhaft sind eine erste Fläche F1 weiter radial außen und eine zweite Fläche F2 weiter radial innen, jeweils am Rand des Bereichs 26, gepunktet markiert. Die Querschnittsfläche nimmt auch in dieser Bauform von radial außen nach innen hin ab, also F2<F1. Durch die im Kühlspalt 21 in Fließrichtung FR abnehmende Querschnittsfläche wird sichergestellt, dass der Druck im Kühlfluid nach radial innen hin etwas zunimmt; dies verhindert ein Kollabieren der Siedeblasen (Kavitation).

Die **Fig. 5** illustriert eine weitere beispielhafte Bauform eines Anodenkopfs 6 für die Erfindung. Es ist dabei nur ein Teil des Anodenkopfs 6 in stark schematischer Seitenansicht gezeigt, der den radial äußeren Abschnitt des Strömungspfads 16 umfasst. Das radial äußere Strömungselement 19 ist dabei aufgeschnitten und auf der Seite zum Betrachter hin entfernt, so dass der Betrachter auf das innere Strömungselement 18 und die Verteilstrukturen 28 im radial äußeren Abschnitt 20 des Strömungspfades 16 blicken kann ("halboffener" Anodenkopf 6). Es werden die wesentlichen Abweichungen gegenüber der Bauform von Fig. 2a-2g erläutert.

Im unteren, targetfernen Abschnitt 27a sind hier insgesamt vier helixartige Drallelemente 30 vorgesehen (helixartige Drallelemente 30 an der Rückseite des radial inneren Strömungselements 18 sind gestrichelt dargestellt), durch die insgesamt vier Schraubenlinienkanäle 31 eingerichtet werden.

Im oberen, targetnahen Abschnitt 27b sind die Gleichrichtungselemente 34 hier als tropfenförmige Lamellen 34b vorgesehen. Diese sind alle axial (entlang der zentralen Achse ZA) ausgerichtet. Die Lamellen 34b sind hier an der radial nach außen gerichteten Wandseite 38 des inneren Strömungselements 18 ausgebildet, und ragen in den radialen Spalt 37 zwischen dieser Wandseite 38 und der radial nach innen gerichteten Wandseite 39 des radial äußeren Strömungselements 19. Alternativ können die Lamellen 34b auch an der Wandseite 39 ausgebildet sein (nicht näher dargestellt, vgl. aber z.B. Fig. 2f hierzu). Durch den radialen Spalt 37 wird im Wesentlichen der radial äußere Abschnitt 20 des Strömungspfads 16 ausgebildet.

Die **Fig. 6** zeigt eine weitere beispielhafte Bauform eines Anodenkopfs 6 für die Erfindung, wiederum in halboffener Darstellung wie zu Fig. 5 erläutert. Es werden die wesentlichen Abweichungen gegenüber der Bauform von Fig. 2a-2g erläutert.

Im unteren, targetfernen Abschnitt 27a ist hier eine Vielzahl von Drallelementen 36 vorgesehen, die jeweils als schräg zur zentralen Achse ZA liegende Einzellamellen ausgebildet sind. Alle Drallelemente 36 weisen hier die gleiche Schräglage ("Steigung") zur zentralen Achse ZA auf, und sind hier in Umfangsrichtung und auch in axialer Richtung im Abschnitt 27a verteilt auf der Außenseite des radial inneren Strömungselements 18 angeordnet. Man beachte, dass in anderen Bauformen auch Untermengen der Drallelemente unterschiedlich geneigt sein können (nicht näher dargestellt). Jede Einzellamelle übergreift hier nur einen kleinen Teil des Umfangs (z.B. 1/10 oder weniger des Umfangs). Die Einzellamellen sind hier radial und axial voneinander beabstandet.

Im oberen, targetnahen Abschnitt 27b sind die Gleichrichtungselemente 34 hier als trapezförmige Lamellen 34c vorgesehen. Die trapezförmigen Lamellen 34c sind alle axial (entlang der zentralen Achse ZA) ausgerichtet. Allerdings alterniert die Orientierung der trapezförmigen Lamellen 34c hier, so dass das dünne Ende jeweils abwechselnd oben und unten angeordnet ist. Dadurch haben die Zwischenräume 35 zwischen den Lamellen jeweils eine leichte Neigung gegenüber der zentralen Achse ZA, wobei diese Neigung in ihrer Richtung ebenfalls entlang der Umfangsrichtung alterniert. Entsprechend sind dann auch die Teilflüsse des Kühlfluids in benachbarten Zwischenräumen 35 zueinander leicht geneigt (bezüglich ihrer mittleren Flussrichtung, vgl. auch die Fließrichtungen FR). Dies kann zu einer besseren Vergleichmäßigung der Teilflüsse des Kühlfluids beitragen.

Die **Fig. 7** zeigt eine weitere beispielhafte Bauform eins Anodenkopfs 6, wiederum in halboffener Darstellung wie zu Fig. 5 erläutert. Es werden die wesentlichen Abweichungen gegenüber der Bauform von Fig. 3a-3g erläutert.

Im unteren, targetfernen Abschnitt 27a ist hier eine Vielzahl von Gleichrichtungselementen 34 vorgesehen, die als Hohlstrukturen 34d in Form von hier runden Röhrchen ausgebildet sind. Die Röhrchen sind hier alle parallel zur zentralen Achse ZA ausgerichtet. Die Röhrchen füllen hier den radialen Spalt 37 zwischen dem inneren Strömungselement 18 und dem äußeren Strömungselement 19 vollständig aus, hier mit einer einzigen Schicht der runden Röhrchen bzw. Hohlstrukturen 34d; Resträume ("Zwickel") sind mit einem Harz verfüllt (nicht näher dargestellt). Alternativ können die Hohlstrukturen 34d beispielsweise auch wabenförmig ausgebildet sein und mit typischerweise mehreren Schichten von Waben den Spalt 37 ausfüllen (nicht näher dargestellt).

Im oberen, targetnahen Abschnitt 27b sind die Gleichrichtungselemente 34 hier als dreieckförmige Lamellen 34e ausgebildet. Die dreieckförmigen Lamellen 34e sind alle axial (entlang der zentralen Achse ZA) ausgerichtet, mit den Spitzen nach oben. Entsprechend sind die Zwischenräume 35 unten enger als oben. Dadurch kann der Druck im davor liegenden Ringspalt 29b hoch gehalten werden, was die Vergleichmäßigung des Kühlfluidflusses verbessert.

### Bezugszeichenliste

- 1: Röntgenröhre
- 2: Gehäuse
- 3: evakuierter Raum
- 4: Quelle zur Freisetzung von Elektronen, hier Glühwendel
- 5: elektrische Anschlüsse (der Kathode)
- 6: Anodenkopf
- 7: elektrischer Anschluss (der Anode)
- 8: Ablenkungs-Elektroden
- 9: (ringförmiger) angeregter Bereich
- 10: Stirnseite des Anodenkopfes
- 11: Target
- 12: Röntgenfenster, hier Berylliumscheibe
- 13: Isolationskörper
- 14: Zulaufleitung für Kühlfluid
- 14a: Zulaufanschluss des Anodenkopfs
- 14b: Förderausgang
- 14c: Zulaufkanal
- 15: Ablaufleitung für Kühlfluid
- 15a: Ablaufanschluss des Anodenkopfs
- 15b: Rückführungseingang
- 15c: Ablaufkanal
- 16: Strömungspfad
- 17: Bereitstellungseinrichtung für Kühlfluid
- 18: inneres (erstes) Strömungselement
- 19: äußeres (zweites) Strömungselement
- 19a: Kappe des äußeren Strömungselements
- 19b: Fuß des äußeren Strömungselements
- 20: radial äußerer Abschnitt des Strömungspfads
- 21: Kühlspalt
- 22: radial innerer Abschnitt des Strömungspfads
- 23: Zapfen
- 24: targetzugewandte Wand des Kühlspalts
- 25: targetabgewandte Wand des Kühlspalts
- 26: Bereich des Anodenkopfs, der gegenüber dem angeregten Bereich des Targets liegt
- 27a: (unterer) targetferner Teilabschnitt
- 27b: (oberer) targetnaher Teilabschnitt
- 27c: (mittlerer) targetferner Teilabschnitt
- 28: Verteilstrukturen (allgemein)
- 29a-d: Ringspalte
- 30: helixartiges Drallelement
- 31: Schraubenlinienkanal
- 32: Vergleichmäßigungszone
- 33: Satz von Gleichrichtungselementen
- 33a: erster Satz von Gleichrichtungselementen
- 33b: zweiter Satz von Gleichrichtungselementen
- 34: Gleichrichtungselemente (allgemein)
- 34a: gerade Lamellen
- 34b: tropfenförmige Lamellen
- 34c: trapezförmige Lamellen
- 34d: Hohlstrukturen (hier runde Röhrchen)
- 34e: dreieckförmige Lamellen
- 35: Zwischenräume
- 36: Drallelement (schräg liegende Einzellamelle)
- 37: radialer Spalt
- 38: radial nach außen gerichtete Wandseite (am inneren Strömungselement)
- 39: radial nach innen gerichtete Wandseite (am äußeren Strömungselement)
- 40: Röntgenröhren-Anordnung
- FR: Fließrichtung
- ZA: zentrale Achse

## Patentansprüche

1. Röntgenröhre (1),
umfassend eine Quelle (4) zur Freisetzung von Elektronen und einen Anodenkopf (6) mit einer zentralen Achse (ZA),
wobei an einer Stirnseite (10) des Anodenkopfs (6) ein Target (11) ausgebildet ist, auf welches im Betrieb die Elektronen in einem angeregten Bereich (9) auftreffen,
wobei der Anodenkopf (6) einen Strömungspfad (16) für ein Kühlfluid bereitstellt, welcher von wenigstens einem Zulaufanschluss (14a) über einen radial äußeren Abschnitt (20), weiter über einen Kühlspalt (21), und weiter über einen radial inneren Abschnitt (22) zu wenigstens einem Ablaufanschluss (15a) führt,
**dadurch gekennzeichnet,**
**dass** der angeregte Bereich (9) des Targets (11) im Wesentlichen ringförmig ausgebildet ist,
und **dass** in einem dem angeregten Bereich (9) des Targets (11) gegenüberliegenden Bereich (26) des Anodenkopfs (6) eine lokale Höhe (H1, H2) des Kühlspalts (21) von radial außen nach radial innen hin stetig zunimmt.

2. Röntgenröhre (1) nach Anspruch 1, **dadurch gekennzeichnet, dass** eine lokale Querschnittsfläche (F1, F2) des Kühlspalts (21) in dem dem angeregten Bereich (9) des Targets (11) gegenüberliegenden Bereich (26) des Anodenkopfs (6) von radial außen nach radial innen stetig abnimmt, gleich bleibt oder um maximal 15% stetig zunimmt.

3. Röntgenröhre (1) nach Anspruch 1 oder 2, **dadurch gekennzeichnet, dass** eine lokale Querschnittsfläche (F1, F2) des Kühlspalts (21) in dem dem angeregten Bereich (9) des Targets (11) gegenüberliegenden Bereich (26) des Anodenkopfs (6) von radial außen nach radial innen stetig abnimmt, insbesondere um maximal 20% stetig abnimmt.

4. Röntgenröhre (1) nach einem der vorhergehenden Ansprüche, **dadurch gekennzeichnet, dass** der Strömungspfad (16) im Anodenkopf (6) zumindest im Wesentlichen rotationssymmetrisch bezüglich der zentralen Achse (ZA) ausgebildet ist.

5. Röntgenröhre (1) nach einem der vorhergehenden Ansprüche, **dadurch gekennzeichnet, dass** der radial äußere Abschnitt (20) des Strömungspfades (16) zumindest im Wesentlichen um den gesamten Umfang des Anodenkopfes (6) ausgebildet ist.

6. Röntgenröhre (1) nach einem der vorhergehenden Ansprüche, **dadurch gekennzeichnet, dass** im radial äußeren Abschnitt (20) des Strömungspfades (16) Verteilstrukturen (28) ausgebildet sind, mit denen ein Kühlfluidfluss aus dem wenigstens einen Zulaufanschluss (14a) bis zum Kühlspalt (21) über den Umfang des Anodenkopfes (6) verteilt und vergleichmäßigt werden kann.

7. Röntgenröhre (1) nach Anspruch 6, **dadurch gekennzeichnet, dass** die Verteilstrukturen (28) in einem targetnahen Teilabschnitt (27b) des radial äußeren Abschnitts (20) über den Umfang des Anodenkopfes (6) verteilt einen Satz (33; 33b) von Gleichrichtungselementen (34) für das Kühlfluid umfassen, die zwischen einem einlaufseitigen Ringspalt (29b; 29d) und einem auslaufseitigen Ringspalt (29c) oder dem Kühlspalt (21) verlaufen, und mit denen zumindest im Wesentlichen parallele Teilflüsse des Kühlfluids eingerichtet und voneinander abgetrennt werden können.

8. Röntgenröhre (1) nach einem der Ansprüche 6 oder 7, **dadurch gekennzeichnet, dass** die Verteilstrukturen (28) in einem targetfernen Teilabschnitt (27a; 27c) des radial äußeren Abschnitts (20) des Strömungspfades (16) über den Umfang des Anodenkopfes (6) verteilt einen Satz (33a) von Gleichrichtungselementen (34) für den Kühlfluidfluss umfassen, die zwischen einem einlaufseitigen Ringspalt (29a; 29b) und einem auslaufseitigen Ringspalt (29b; 29d) verlaufen, und mit denen zumindest im Wesentlichen parallele Teilflüsse des Kühlfluids eingerichtet und voneinander abgetrennt werden können.

9. Röntgenröhre (1) nach den Ansprüchen 7 und 8, **dadurch gekennzeichnet, dass** der auslaufseitige Ringspalt (29b; 29d) zu den Gleichrichtungselementen (34) des targetfernen Teilabschnitts (27a; 27c) zugleich der einlaufseitige Ringspalt (29b; 29d) zu den Gleichrichtungselementen (34) des targetnahen Teilabschnitts (27b) ist,
und dass der Satz (33b) von Gleichrichtungselementen (34) des targetnahen Teilabschnitts (27b) gegenüber dem Satz (33a) von Gleichrichtungselementen (34) des targetfernen Teilabschnitts (33a) bezüglich der zentralen Achse (ZA) in azimutaler Richtung gegeneinander versetzt ist.

10. Röntgenröhre (1) nach einem der Ansprüche 7 bis 9, **dadurch gekennzeichnet, dass** die Gleichrichtungselemente (34) zumindest im Wesentlichen in axialer Richtung ausgerichtet sind, und entsprechend die Teilflüsse des Kühlfluids zumindest im Wesentlichen in axialer Richtung ausgerichtet sind.

11. Röntgenröhre (1) nach einem der Ansprüche 7 bis 10, **dadurch gekennzeichnet, dass** die Gleichrichtungselemente (34) zumindest zu einem Teil ausgebildet sind durch
- parallele Lamellen (34a; 34b; 34e), insbesondere gerade parallele Lamellen (34a), und/oder
- trapezförmige (34c) oder dreieckige Lamellen (34e), und/oder
- tropfenförmige (34b) oder rautenförmige Lamellen,
wobei die Lamellen (34a; 34b; 34c; 34e) an einer radial nach außen gerichteten Wandseite (38) und/oder einer radial nach innen gerichteten Wandseite (39) des Anodenkopfes (6) ausgebildet sind, wobei die radial nach außen gerichtete Wandseite (38) und die radial nach innen gerichtete Wandseite (39) den radial äußeren Abschnitt (20) des Strömungspfades (16) mit begrenzen.

12. Röntgenröhre (1) nach einem der Ansprüche 7 bis 11, **dadurch gekennzeichnet, dass** die Gleichrichtungselemente (34) zumindest zu einem Teil ausgebildet sind durch eine Vielzahl paralleler Hohlstrukturen (34d), die in dem radial äußeren Abschnitt (20) des Strömungspfades (16) angeordnet sind,
insbesondere wobei die Vielzahl paralleler Hohlstrukturen (34d) eine Wabenstruktur ausbildet.

13. Röntgenröhre (1) nach einem der Ansprüche 6 bis 12, **dadurch gekennzeichnet, dass** die Verteilstrukturen (28) in einem targetfernen Teilabschnitt (27a) des radial äußeren Abschnitts (20) des Strömungspfades (16) ein oder mehrere Drallelemente (30; 36) umfassen, die zwischen dem wenigstens einen Zulaufanschluss (14a) und einem auslaufseitigen Ringspalt (29b) angeordnet sind, und mit denen in den Kühlfluidfluss ein Drall bezüglich der zentralen Achse (ZA) eingebracht werden kann.

14. Röntgenröhre (1) nach Anspruch 13, **dadurch gekennzeichnet, dass** das wenigstens ein Drallelement (30) helixartig um die zentrale Achse (ZA) des Anodenkopfs (6) verläuft, wodurch wenigstens ein Schraubenlinienkanal (31) für den Kühlfluidfluss eingerichtet wird.

15. Röntgenröhre (1) nach Anspruch 13 oder 14, **dadurch gekennzeichnet, dass** mehrere Drallelemente (30) helixartig um die zentrale Achse (ZA) des Anodenkopfes (6) verlaufen, wodurch mehrere, azimutal und/oder axial zueinander versetzte Schraubenlinienkanäle (31) für Teilflüsse des Kühlfluids eingerichtet werden.

16. Röntgenröhre (1) nach einem der Ansprüche 6 bis 15, **dadurch gekennzeichnet, dass** zwischen Verteilstrukturen (28) eines targetfernen Teilabschnitts (27a; 27c) des radial äußeren Abschnitts (20) und Verteilstrukturen (28) eines targetnahen Teilabschnitts (27b) des radial äußeren Abschnitts (20) eine Vergleichmäßigungszone (32) für den Kühlfluidfluss eingerichtet ist,
insbesondere wobei die Vergleichmäßigungszone (32) als ein Ringspalt (29b; 29d) eingerichtet ist.

17. Röntgenröhre (1) nach einem der vorhergehenden Ansprüche, **dadurch gekennzeichnet, dass** der Anodenkopf (6) ausgebildet ist mit einem ersten Strömungselement (18) und einem zweiten Strömungselement (19), die ineinander gesteckt sind, und die zwischen sich zumindest einen Teil des Strömungspfades (16) ausbilden.

18. Röntgenröhre (1) nach einem der vorhergehenden Ansprüche, **dadurch gekennzeichnet, dass** zumindest der radial innere Abschnitt (22) des Strömungspfades (16), und gegebenenfalls auch der Kühlspalt (21), teilweise durch einen Zapfen (23) begrenzt sind, der von der Stirnseite (10) des Anodenkopfes (6) weg in das Innere des Anodenkopfs (6) ragt.

19. Röntgenröhren-Anordnung (40),
umfassend eine Röntgenröhre (1) nach einem der vorhergehenden Ansprüche und eine Bereitstellungseinrichtung (17) für ein Kühlfluid,
wobei die Bereitstellungseinrichtung (17) an einem Förderausgang (14b) frisches Kühlfluid bereitstellt und der Förderausgang (14b) an den wenigstens einen Zulaufanschluss (14a) angeschlossen ist,
insbesondere wobei die Bereitstellungseinrichtung (17) weiterhin an einem Rückführungseingang (15b) erwärmtes Kühlfluid entgegennimmt und der Ablaufanschluss (15a) an den Rückführungseingang (15b) angeschlossen ist.

20. Verwendung einer Röntgenröhre (1) nach einem der Ansprüche 1 bis 18 oder einer Röntgenröhren-Anordnung (40) nach Anspruch 19, wobei im Betrieb der Röntgenröhre (1)
- Elektronen von der Quelle (4) zur Freisetzung von Elektronen auf einen ringförmigen, angeregten Bereich (9) des Targets (11) treffen und dadurch Röntgenstrahlung erzeugt wird, und
- im Kühlspalt (21) gegenüber des angeregten Bereichs (9) Kühlfluid von radial außen nach radial innen fließt.

21. Verwendung nach Anspruch 20, **dadurch gekennzeichnet, dass** eine mittlere Fließgeschwindigkeit des Kühlfluids im Kühlspalt (21) gegenüber des angeregten Bereichs (9) von radial außen nach radial innen hin gleich bleibt oder zunimmt,
insbesondere um maximal 25% zunimmt.
